# EUROPÄISCHE PATENTSCHRIFT

(11) **EP 2 178 313 B1**
(45) Veröffentlichungstag und Bekanntmachung des Hinweises auf die Patenterteilung: **07.05.2014**
(21) Anmeldenummer: 09168041.3
(22) Anmeldetag: 18.08.2009
(51) Int. Cl.: H04R 25/00, G10L 21/02

(54) **Verfahren und Hörgerät zur Parameteradaption durch Ermittlung einer Sprachverständlichkeitsschwelle**
Method and hearing aid for parameter adaption by determining a speech intelligibility threshold
Procédé et appareil auditif destinés à l'adaptation de paramètres en déterminant un seuil de compréhension de discours

(30) Priorität: 17.10.2008 DE 102008052176
(43) Veröffentlichungstag der Anmeldung: 21.04.2010
(73) Patentinhaber: Siemens Medical Instruments Pte. Ltd., Singapore 139959 (SG)
(72) Erfinder: Fröhlich, Matthias, Dr., 91056 Erlangen (DE)
(74) Vertreter: Maier, Daniel Oliver

(56) Entgegenhaltungen:
- EP-A1- 0 674 462
- WO-A1-2004/008801
- BIRGER KOLLMEIER ET AL: "Real-time multiband dynamic compression and noise reduction for binaural hearing aids", JOURNAL OF REHABILITATION RESEARCH AND DEVELOPMENT, Bd. 30, Nr. 1, 1. Januar 1993 (1993-01-01) , Seiten 82-94, XP055048125,
- MICK METSELAAR ET AL: "Comparison of speech intelligibility in quiet and in noise after hearing aid fitting according to a purely prescriptive and a comparative fitting procedure", EUROPEAN ARCHIVES OF OTO-RHINO-LARYNGOLOGY ; AND HEAD & NECK, SPRINGER, BERLIN, DE, Bd. 265, Nr. 9, 2. Februar 2008 (2008-02-02), Seiten 1113-1120, XP019629227, ISSN: 1434-4726

## Beschreibung

Die Erfindung betrifft ein im Patentanspruch 1 angegebenes Verfahren zur Adaption von Hörgerätparametern und ein im Patentanspruch 11 angegebenes Hörgerät zur Durchführung des erfindungsgemäßen Verfahrens.

Hörgeräte sind tragbare Hörvorrichtungen, die zur Versorgung von Schwerhörenden dienen. Um den zahlreichen individuellen Bedürfnissen entgegenzukommen, werden unterschiedliche Bauformen von Hörgeräten wie Hinter-dem-Ohr-Hörgeräte, Hörgeräte mit externem Hörer und In-dem-Ohr-Hörgeräte, z.B. Concha-Hörgeräte oder Kanal-Hörgeräte, bereitgestellt: Die beispielhaft angeführten Hörgeräte werden am Außenohr oder im Gehörgang betragen. Darüber hinaus stehen auf dem Markt aber auch Knochenleitungshörhilfen, implantierbare oder vibrotaktile Hörhilfen zur Verfügung. Dabei erfolgt die Stimulation des geschädigten Gehörs entweder mechanisch oder elektrisch.

Hörgeräte besitzen prinzipiell als wesentliche Komponenten einen Eingangswandler, einen Verstärker und einen Ausgangswandler. Der Eingangswandler ist in der Regel ein Schallempfänger, zum Beispiel ein Mikrofon, und/oder ein elektromagnetischer Empfänger, beispielweise eine Induktionsspule. Der Ausgangswandler ist meist als elektroakustischer Wandler, zum Beispiel als Miniaturlautsprecher, oder als elektromechanischer Wandler, beispielsweise als Knochenleitungshörer, realisiert. Der Verstärker ist üblicherweise in eine Signalverarbeitungseinheit integriert. Dieser prinzipielle Aufbau ist in Figur 1 am Beispiel eines Hinter-dem-Ohr-Hörgeräts dargestellt. In ein Hörgerätegehäuse 1 zum Tragen hinter dem Ohr sind ein oder mehrere Mikrofone 2 zur Aufnahme des Schalls aus der Umgebung eingebaut. Eine Signalverarbeitungseinheit 3, die ebenfalls in das Hörgerätegehäuse 1 integriert ist, verarbeitet die Mikrofonsignale und verstärkt sie. Das Ausgangssignal der Signalverarbeitungseinheit 3 wird an einen Lautsprecher bzw. Hörer 4 übertragen, der ein akustisches Signal ausgibt. Der Schall wird gegebenenfalls über einen Schallschlauch, der mit einer Otoplastik im Gehörgang fixiert ist, zum Trommelfell des Geräteträgers übertragen. Die Energieversorgung des Hörgeräts und insbesondere die der Signalverarbeitungseinheit 3 erfolgt durch eine ebenfalls ins Hörgerätegehäuse 1 integrierte Batterie 5.

Vor einer Benutzung durch den Hörgeräteträger wird das Hörgerät entsprechend dem Hörverlust des Trägers durch einen Hörgeräteakustiker eingestellt. Die Einstellungen basieren in der Regel auf einem gemessenen Audiogramm, ergänzt um eine Abfrage von eventuellen Erfahrungen mit Hörgeräten, persönlicher Präferenzen oder Eigenschaften, und/oder Angabe der speziellen akustischen Ankopplung. Daraus abgeleitet werden die Verstärkungen und Kompressionen in den einzelnen Frequenzbändern individuell voreingestellt und gegebenenfalls vom Hörgeräteakustiker fein angepasst. Weitere Parameter, wie Kompressionszeitkonstanten, Störgeräuschunterdrückung, Richtwirkung etc., können entweder aufgrund von Fragen oder dem Alter des Trägers automatisch gesetzt oder vom Akustiker im Beratungsgespräch manuell eingestellt werden, oder sind im Hörgerät fest vorkonfiguriert. Daher sind diese Parameter trägerspezifisch nicht notwendigerweise optimal eingestellt.

Die internationale Offenlegungsschrift WO 2004/008801 A1 offenbart ein Hörgerät und ein zugehöriges Verfahren zur Verbesserung der Sprachverständlichkeit. Dabei wird das Umgebungsgeräusch geschätzt und auf Basis der Schätzung und der Übertragungsfunktion des Hörgeräts eine zugehörige Sprachverständlichkeit geschätzt. Die Übertragungsfunktion wird so adaptiert, dass die Sprachverständlichkeit verbessert wird.

In der Publikation Birger Kollmeier et al. " Real-time multiband dynamic compression and noise reduction for binaural hearing aids", Journal of Rehabilitation Research and Development, Bd. 30, Nr. 1, 1.1.1993, Seiten 82-94, XP055048125 wird offenbart, dass die Sprachverständlichkeitsschwelle derjenige Signal-Rausch-Abstand ist, bei der bei einem Sprachtest 50 % richtig erkannt wird.

Es ist Aufgabe der Erfindung voreingestellte Hörgerätparameter hörgeräteträgerspezifisch zu optimieren und ein Verfahren und eine Vorrichtung anzugeben, welche eine Adaption von Hörgeräteparametern ermöglichen.

Gemäß der Erfindung wird die gestellte Aufgabe mit dem Verfahren des unabhängigen Patentanspruchs 1 und dem Hörgerät des unabhängigen Patentanspruchs 11 gelöst.

Die Erfindung beansprucht Verfahren zur Adaption von mindestens einem Hörgerätparameter mit den Schritten:
- Ermittlung einer ersten Sprachverständlichkeitsschwelle durch Darbieten von gesprochenen Sätzen eines Satztests mit einem modulierten Störgeräusch durch ein Hörgerät, wobei das modulierte Störgeräusch einem Sprache simulierenden Rauschen entspricht, das im Langzeitspektrum mit dem des Satzmaterials des Satztests übereinstimmt,
- Vergleich der ermittelten ersten Sprachverständlichkeitsschwelle mit einem vorgebbaren Referenzwert und
- Adaption des mindestens einen Hörgeräteparameters aufgrund des Vergleichs.

Vorteilhaft daran ist, dass Hörgerätparameter, die bislang nicht individuell aufgrund von objektiven Messdaten einstellbar waren, mittels einer objektiven Messung angepasst werden können.

In einer Weiterbildung kann die Ermittlung einer ersten Sprachverständlichkeitsschwelle durch ein Hörgerät erfolgen, wobei zwischen dem Hörgerät und einer externen Einheit Daten ausgetauscht werden, kann der Vergleich der ermittelten ersten Sprachverständlichkeitsschwelle mit einem vorgebbaren, im Hörgerät gespeicherten Referenzwert erfolgen und kann die Adaption des mindestens einen Hörgerätparameters aufgrund des Vergleichs im Hörgerät vorgenommen werden. Dadurch kann die Adaption ausschließlich hörgerätgesteuert vorgenommen werden.

In einer weiteren Ausführungsform kann eine interaktive Bedienung der externen Einheit durch einen Hörgerätenutzer erfolgen. Nur durch Bedienung einer externen Einheit kann ohne Hörgeräteakustiker vom Hörgerätträger selbst eine Adaption der Hörgerätparameter vorgenommen werden.

Des Weiteren kann die Ermittlung des Referenzwerts als eine zweite Sprachverständlichkeitsschwelle erfolgen. Dadurch kann das Ergebnis mehr individualisiert und somit verbessert werden.

Außerdem kann das erfindungsgemäße Verfahren eine interaktive Bedienung der externen Einheit durch einen Hörgerätenutzer bei der Ermittlung des Referenzwerts umfassen. Vorteilhaft daran ist eine einfache und sichere Bedienerführung.

In einer weiteren Ausprägung der Erfindung kann die zweite Sprachverständlichkeitsschwelle mit einem stationären Störgeräusch ermittelt werden. Dadurch können gute, individualisierte Adaptionsergebnisse erreicht werden.

In einer Weiterbildung kann der Vergleich eine Differenzbildung aus der ersten Sprachverständlichkeitsschwelle und dem Referenzwert umfassen. Dies bietet den Vorteil eines einfachen und robusten Vergleichs.

Vorzugsweise können die Hörgerätparameter Zeitkonstanten der Kompression und/oder Zeitkonstanten des Ein- und Ausblendens einer Störgeräuschbefreiung und/oder Omni/Dir-Umblendung umfassen. Diese Parameter sind in der Regel bisher noch nicht objektiv individualisiert.

In einer weiteren Ausführungsform kann zur Ermittlung der ersten und/oder zweiten Sprachverständlichkeitsschwelle der Oldenburger Sprachverständlichkeitstest verwendet werden. Dies bietet den Vorteil einer auf wissenschaftlichen Grundlagen basierten Umsetzung.

Des Weiteren kann vor der Ermittlung der ersten und/oder zweiten Sprachverständlichkeitsschwelle eine Grundeinstellung der Hörgerätparameter mittels Audiogramm vorgenommen werden. Dadurch ist eine optimale Ausgangsbasis für eine erfindungsgemäße Adaption geschaffen.

Die Erfindung beansprucht auch ein Hörgerät zur Durchführung eines erfindungsgemäßen Verfahrens. Das Hörgerät umfasst eine Vergleichseinheit, welche die ermittelte erste Sprachverständlichkeitsschwelle mit einem vorgebbaren Referenzwert vergleicht.

Weitere Besonderheiten und Vorteile der Erfindung werden aus den nachfolgenden Erläuterungen mehrerer Ausführungsbeispiele anhand von schematischen Zeichnungen ersichtlich.

Es zeigen:
- Figur 1:: einen prinzipiellen Aufbau eines Hörgeräts gemäß Stand der Technik,
- Figur 2:: ein Ablaufdiagramm mit Bestimmung einer ersten Sprachverständlichkeitsschwelle,
- Figur 3:: ein Ablaufdiagramm mit Bestimmung einer ersten und einer zweiten Sprachverständlichkeitsschwelle und
- Figur 4:: ein Blockschaltbild eines Hörgeräts und einer externen Einheit.

Figur 2 zeigt ein Ablaufdiagramm eines erfindungsgemäßen Verfahrens zur Adaption von Hörgerätparametern HP. Im Schritt 100 werden einem Hörgerätträger ein Hörgerät und eine externe Einheit bereitgestellt. Nachfolgend wird im Schritt 101 ein Audiogramm, beispielsweise durch einen Hörgeräteakustiker, neu bestimmt oder bereitgestellt. Aufgrund des Audiogramms werden im Schritt 102 die Hörgerätparameter HP, wie Verstärkung und Kompression, im Hörgerät eingestellt. Weitere Parameter HP, wie Kompressionszeitkonstanten, Störgeräuschunterdrückung und Richtwirkung, werden gerätespezifisch oder basierend auf in die Anpasssoftware integrierte Fragen eingestellt und nehmen auf die messbare Hörfähigkeit des Nutzers keinen Bezug. Um diese Parameter HP besser individualisieren zu können, wird im Schritt 103 eine erste Sprachverständlichkeitsschwelle SVS1 bestimmt.

Eine Schwerhörigkeit wird von den meisten Menschen besonders durch ihre Probleme bei der Kommunikation in geräuschbehafteter Umgebung bemerkt. Um ein realistisches Maß für diese Fehlhörigkeit zu erhalten, werden in der Hördiagnostik Sprachverständlichkeitstests im Störgeräusch durchgeführt. Die Alltagssituation kann möglichst genau nachgebildet werden, indem Sprachverständlichkeitstests im Störgeräusch verwendet werden, bei denen als Nutzsignal einzelne Wörter oder ganze Sätze dargeboten werden. Mit einem derartigen Test wird die Sprachverständlichkeitsschwelle ermittelt. Die Sprachverständlichkeitsschwelle entspricht 50 % Sprachverständlichkeit, wobei die Anzahl der richtig verstandenen Wörter gezählt wird.

Bekannt und erfolgreich einsetzbar für die Ermittlung der Sprachverständlichkeitsschwelle ist z.B. der Oldenburger Satztest. Das Sprachmaterial setzt sich aus 40 Testlisten von je 20 oder 30 Sätzen zusammen. Die Sätze haben jeweils die Form: *Name Verb Zahlwort Adjektiv Objekt* mit zufälliger Kombination aus einem Inventar von insgesamt 50 Wörtern. Dadurch sind die Sätze nicht immer sinnvoll, so dass die Listen sich nicht auswendig lernen lassen und daher mit ihnen wiederholt gemessen werden kann.

Die erste Sprachverständlichkeitsschwelle SVS1 wird mit einem wie oben beschriebenen Satztest ermittelt, wobei sowohl die gesprochenen Sätze als auch ein moduliertes Störgeräusch mSG vom Hörgerät zugespielt werden. Das Störgeräusch mSG entspricht einem Sprach simulierenden Rauschen, das im Langzeitspektrum mit dem des Satzmaterials übereinstimmt. Die erste Sprachverständlichkeitsschwelle SVS1 wird mittels einer adaptiven Steuerung ermittelt. Dabei wird üblicherweise das modulierte Störgeräusch mSG in der Messung bei einem festen Pegel dargeboten. Der Pegel der Sprache wird adaptiv, das heißt gemäß der Antwort des Hörgerätträgers, verändert. Die Messung wird mit Hilfe einer externen Einheit, beispielsweise eine Fernbedienung, vom Hörgerätträger gesteuert. Durch eine interaktive Bedienung der externen Einheit können die richtig verstandenen Wörter erfasst werden.

Im darauffolgenden Schritt 105 wird die in Schritt 103 ermittelte erste Sprachverständlichkeitsschwelle SVS1 mit einem im Hörgerät gespeicherten Referenzwert RW verglichen. Dazu wird beispielsweise die Differenz der ersten Sprachverständlichkeitsschwelle SVS1 und dem Referenzwert RW gebildet. Übersteigt die Differenz einen bestimmten Wert, kann der Hörgerätträger "in die Lücken hören" und die Zeitkonstanten der Kompression und eventuell andere Parameter könnten angepasst werden.

Die Anpassung der Hörgerätparameter HP entsprechend der Auswertung aus Schritt 105 erfolgt im Schritt 106.

Mit den adaptierten Hörgerätparametern HP kann das erfindungsgemäße Verfahren nach Figur 2 zur Überprüfung der Einstellungen wiederholt werden. Das Verfahren kann ohne Beteiligung eines Hörgeräteakustikers automatisch vom Hörgerät und der externen Einheit gesteuert ablaufen.

Figur 3 zeigt ein Ablaufdiagramm eines weiteren erfindungsgemäßen Verfahrens zur Adaption von Hörgerätparametern HP. Im Schritt 100 werden einem Hörgerätträger ein Hörgerät und eine externe Einheit bereitgestellt. Nachfolgend wird im Schritt 101 ein Audiogramm beispielsweise durch einen Hörgeräteakustiker bestimmt. Aufgrund des Audiogramms werden im Schritt 102 die Hörgerätparameter HP, wie Verstärkung und Kompression, im Hörgerät eingestellt. Weitere Parameter HP, wie Kompressionszeitkonstanten, Störgeräuschunterdrückung und Richtwirkung, werden gerätespezifisch eingestellt und nehmen auf die Hörfähigkeit des Nutzers keinen Bezug. Um diese Parameter HP besser individualisieren zu können, wird im Schritt 103 eine erste Sprachverständlichkeitsschwelle SVS1 bestimmt. Die erste Sprachverständlichkeitsschwelle SVS1 wird mit einem wie oben zu Figur 2 beschriebenen Satztest ermittelt, wobei sowohl die gesprochenen Sätze als auch ein moduliertes Störgeräusch mSG vom Hörgerät zugespielt werden. Das Störgeräusch mSG entspricht einem sprachsimulierenden Rauschen, das im Langzeitspektrum mit dem des Satzmaterials übereinstimmt. Die erste Sprachverständlichkeitsschwelle SVS1 wird mittels einer adaptiven Steuerung ermittelt. Dabei wird das modulierte Störgeräusch mSG in der Messung bei einem festen Pegel dargeboten. Der Pegel der Sprache wird adaptiv, das heißt gemäß der Antwort des Hörgerätträgers, verändert. Die Messung wird mit Hilfe einer externen Einheit, beispielsweise eine Fernbedienung, vom Hörgerätträger gesteuert. Durch eine interaktive Bedienung der externen Einheit können die richtig verstandenen Wörter erfasst werden.

Im Unterschied zu Figur 2 wird bei dem Verfahren nach Figur 3 eine zweite Sprachverständlichkeitsschwelle SVS2 als Referenzwert RW im Schritt 104 ermittelt. Die zweite Sprachverständlichkeitsschwelle SVS2 unterscheidet sich von der ersten SVS1 lediglich dadurch, dass anstelle des modulierten Störgeräuschs mSG ein stationäres Störgeräusch sSG verwendet wird. Auch dieses wird vom Hörgerät zur Verfügung gestellt und direkt dem Hörgerätträger über den Hörer zugespielt.

Im darauffolgenden Schritt 105 wird die in Schritt 103 ermittelte erste Sprachverständlichkeitsschwelle SVS1 mit der im Schritt 104 ermittelten zweiten Sprachverständlichkeitsschwelle SVS2 verglichen. Dazu wird beispielsweise die Differenz der ersten Sprachverständlichkeitsschwelle SVS1 und der zweiten Sprachverständlichkeitsschwelle SVS2 gebildet. Übersteigt die Differenz einen bestimmten Wert, kann der Hörgerätträger "in die Lücken hören" und die Zeitkonstanten der Kompression und eventuell andere Parameter könnten angepasst werden.

Die Anpassung der Hörgerätparameter HP erfolgt im Schritt 106.

Mit den adaptierten Hörgerätparametern HP kann das erfindungsgemäße Verfahren gemäß Figur 3 zur Überprüfung der Einstellungen wiederholt werden. Das Verfahren läuft ohne Beteiligung eines Hörgeräteakustikers automatisch vom Hörgerät gesteuert im Zusammenwirken mit der externen Einheit ab.

In Figur 4 ist ein stark vereinfachtes Blockschaltbild einer erfindungsgemäßen Anordnung mit einem Hörgerät 10 und einer externen Einheit 20, die mittels einer Funkübertragung 30 Daten miteinander austauschen können, dargestellt. Von einem Mikrofon 11 können Schallsignale aufgenommen und einer Signalverarbeitungs- und Steuereinheit 13 zugeführte werden. Dort werden die Signale u.a. verstärkt und adaptiert und einem Hörer 12 zur Abgabe an einen Nutzer zugeführt. Von der Steuereinheit 13 wird die Ermittlung der ersten und zweiten Sprachverständlichkeitsschwelle SV1, SV2 gesteuert. Dazu kann die Steuereinheit 13 auf in einer Speichereinheit 15 abgespeicherte Wörter bzw. Sätze oder Einzeltonfolgen oder Schmalbandrauschsignale zugreifen. Die Steuereinheit 13 ist auch mit einer Vergleichseinheit 14 verbunden, die, beispielsweise durch Differenzbildung, die ermittelte erste Sprachverständlichkeitsschwelle SVS1 mit der ermittelten zweiten Sprachverständlichkeitsschwelle SVS2 vergleicht. Aus dem Ergebnis des Vergleichs werden voreingestellte Hörgerätparameter HP verändert.

Das Hörgerät 1 kann mit Hilfe eines Funkmoduls 16, das mit der Steuereinheit 13 verbunden ist, mit einer externen Einheit 20, zum Beispiel mit einer Fernbedienung, drahtlos kommunizieren. Zum Senden und Empfangen von Daten besitzt die externe Einheit 20 ebenfalls ein Funkmodul 24, das mit einem Steuermodul 21 verbunden ist. Über eine Eingabeeinheit 22 und eine Anzeigeeinheit 23 kann durch einen Nutzer die Adaption der Hörgerätparameter HP mittels Messung der Sprachverständlichkeitsschwellen SV1, SV2 bedient und gesteuert werden.

Bezugszeichenliste
- 1: Hörgerätegehäuse
- 2: Mikrofon
- 3: Signalverarbeitungseinheit
- 4: Hörer
- 5: Batterie
- 10: Hörgerät
- 11: Mikrofon
- 12: Hörer
- 13: Steuer- und Signalverarbeitungseinheit
- 14: Vergleichseinheit
- 15: Speichereinheit
- 16: Funkmodul
- 20: Fernbedienung / externe Einheit
- 21: Steuermodul
- 22: Eingabeeinheit
- 23: Anzeigeeinheit
- 24: Funkmodul
- 30: Funkübertragungsstrecke
- 100: Hörgerätbereitstellung
- 101: Audiogrammbestimmung
- 102: Hörgerätparameter-Grundeinstellung
- 103: Ermittlung der ersten Sprachverständlichkeitsschwelle
- 104: Ermittlung der zweiten Sprachverständlichkeitsschwelle
- 105: Vergleich erste Sprachverständlichkeitsschwelle <> Referenzwert
- 106: Adaption der Hörgerätparameter
- HP: Hörgerätparameter
- mSG: moduliertes Störgeräusch
- RW: Referenzwert
- sSG: stationäres Störgeräusch
- SVS1: erste Sprachverständlichkeitsschwelle
- SVS2: zweite Sprachverständlichkeitsschwelle

## Patentansprüche

1. Verfahren zur Adaption von mindestens einem Hörgerätparameter (HP),
**gekennzeichnet durch**:
- Ermittlung (103) einer ersten Sprachverständlichkeitsschwelle (SVS1) **durch** Darbieten von gesprochenen Sätzen eines Satztests mit einem modulierten Störgeräusch (mSG) durch ein Hörgerät (10), wobei das modulierte Störgeräusch (mSG) einem Sprache simulierenden Räuschen entspricht, das im Langzeitspektrum mit dem des Satzmaterials des Satztests übereinstimmt,
- Vergleich (105) der ermittelten ersten Sprachverständlichkeitsschwelle (SVS1) mit einem vorgebbaren Referenzwert (RW) und
- Adaption (106) des mindestens einen Hörgeräteparameters (HP) aufgrund des Vergleichs (105).

2. Verfahren nach Anspruch 1 mit einer von dem Hörgerät (10) räumlich getrennten, externen Einheit (20),
**gekennzeichnet durch**:
- Ermittlung (103) der ersten Sprachverständlichkeitsschwelle (SVS1), wobei zwischen dem Hörgerät (10) und der externen Einheit (20) Daten ausgetauscht werden,
- Vergleich (105) der ermittelten ersten Sprachverständlichkeitsschwelle (SVS1) mit dem im Hörgerät (10) oder in der externen Einheit (20) gespeicherten vorgebbaren Referenzwert (RW) und
- Adaption (106) des mindestens einen Hörgerätparameters (HP) durch das Hörgerät (10) aufgrund des Vergleichs (105).

3. Verfahren nach Anspruch 2,
**gekennzeichnet durch**:
- eine interaktive Bedienung der externen Einheit (20) **durch** einen Hörgerätenutzer.

4. Verfahren nach einem der vorigen Ansprüche,
**gekennzeichnet durch**:
- Ermittlung (104) des Referenzwerts (RW) als eine zweite Sprachverständlichkeitsschwelle (SVS2).

5. Verfahren nach Anspruch 5 rückbezogen auf einen der Ansprüche 2 bis 3,
**gekennzeichnet durch**:
- eine interaktive Bedienung der externen Einheit (20) **durch** einen Hörgerätenutzer bei der Ermittlung (104) des Referenzwerts (RW).

6. Verfahren nach Anspruch 4 oder 5,
**dadurch gekennzeichnet,**
**dass** die zweite Sprachverständlichkeitsschwelle (SVS2) mit einem stationären Störgeräusch (sSG) ermittelt wird.

7. Verfahren nach einem der vorigen Ansprüche,
**dadurch gekennzeichnet,**
**dass** der Vergleich (105) eine Differenzbildung zwischen der ersten Sprachverständlichkeitsschwelle (SVS1) und dem Referenzwert (RW) umfasst.

8. Verfahren nach einem der vorigen Ansprüche,
**dadurch gekennzeichnet,**
**dass** die Hörgerätparameter (HP) Zeitkonstanten der Kompression und/oder Zeitkonstanten des Ein- und Ausblendens einer Störgeräuschbefreiung und/oder Omni/Dir-Umblendung umfassen.

9. Verfahren nach einem der vorigen Ansprüche,
**dadurch gekennzeichnet,**
**dass** zur Ermittlung (103, 104) der ersten und/oder zweiten Sprachverständlichkeitsschwelle (SVs1, SVS2) der Oldenburger Sprachverständlichkeitstest verwendet wird.

10. Verfahren nach einem der vorigen Ansprüche,
**dadurch gekennzeichnet,**
**dass** vor der Ermittlung (103, 104) der ersten und/oder zweiten Sprachverständlichkeitsschwelle (SVS1, SVS2) eine Grundeinstellung (102) der Hörgerätparameter (HP) mittels Audiogramm vorgenommen wird.

11. Hörgerät (10) zur Durchführung des Verfahrens nach einem der Ansprüche 1 bis 10,
**gekennzeichnet durch**:
eine Vergleichseinheit (14), die ausgebildet ist, die ermittelte erste Sprachverständlichkeitsschwelle (SVS1) mit dem vorgebbaren Referenzwert (RW) zu vergleichen.

## Claims

1. Method for adapting at least one hearing device parameter (HP),
**characterised by**:
- determining (103), by means of a hearing device (10), a first speech intelligibility threshold (SVS1) by presenting spoken sentences of a sentence test with a modulated noise (mSG), wherein the modulated noise (mSG) corresponds to a speech-simulating noise, the speech-simulating noise conforming with that of the sentence material of the sentence test in the longterm spectrum,
- comparing (105) the determined first speech intelligibility threshold (SVS1) with a predefinable reference value (RW) and
- adapting (106) the at least one hearing device parameter (HP) on the basis of the comparison (105).

2. Method according to claim 1 comprising an external unit (20) spatially separated from the hearing device (10),
**characterised by**:
- determining (103) the first speech intelligibility threshold (SVS1), with data being exchanged between the hearing device (10) and the external unit (20),
- comparing (105) the determined first speech intelligibility threshold (SVS1) with the predeterminable reference value (RW) stored in the hearing device (10) or the external unit (20), and
- adapting (106), by means of the hearing device (10), the at least one hearing device parameter (HP) on the basis of the comparison (105).

3. Method according to claim 2,
**characterised by**:
- an interactive control of the external unit (20) by a hearing device user.

4. Method according to one of the preceding claims,
**characterised by**:
- determining (104) the reference value (RW) as a second speech intelligibility threshold (SVS2).

5. Method according to claim 5 with reference to one of claims 2 to 3,
**characterised by**:
- an interactive control of the external unit (20) by a hearing device user when determining (104) the reference value (RW).

6. Method according to claim 4 or 5,
**characterised in that**
the second speech intelligibility threshold (SVS2) is determined with a stationary noise (sSG).

7. Method according to one of the preceding claims,
**characterised in that**
the comparison (105) includes a differentiation between the first speech intelligibility threshold (SVS1) and the reference value (RW).

8. Method according to one of the preceding claims,
**characterised in that**
the hearing device parameters (HP) include time constants of the compression and/or time constants of the fading in and out of a noise reduction and/or omni/directional cross fading.

9. Method according to one of the preceding claims,
**characterised in that**
the Oldenburg speech intelligibility test is used to determine (103, 104) the first and/or second speech intelligibility threshold (SVS1, SVS2).

10. Method according to one of the preceding claims,
**characterised in that**
a basic setting (102) of the hearing device parameters (HP) is performed by means of an audiogram prior to determining (103, 104) the first and/or second speech intelligibility threshold (SVS1, SVS2).

11. Hearing device (10) for performing the method according to one of claims 1 to 10,
**characterised by**:
a comparison unit (14), which is designed to compare the determined first speech intelligibility threshold (SVS1) with the predefinable reference value (RW).

## Revendications

1. Procédé d'adaptation d'au moins un paramètre d'appareil auditif (HP),
**caractérisé par** :
- détermination (103) d'un premier seuil de compréhension de la parole (SVS1) par présentation de phrases prononcées d'un test de phrases avec un bruit parasite modulé (mSG) par un appareil auditif (10), le bruit parasite modulé (mSG) correspondant à un bruit simulant la parole, lequel est conforme au bruit des phrases du test de phrases dans le spectre à long terme,
- comparaison (105) du premier seuil de compréhension de la parole (SVS1) déterminé avec une valeur de référence (RW) pouvant être déterminée à l'avance et
- adaptation (106) du au moins un paramètre d'appareil auditif (HP) sur la base de la comparaison (105).

2. Procédé selon la revendication 1 utilisant une unité externe (20), séparée de l'appareil auditif (10),
**caractérisé par** :
- détermination (103) du premier seuil de compréhension de la parole (SVS1), sachant que des données sont échangées entre l'appareil auditif (10) et l'unité externe (20),
- comparaison (105) du premier seuil de compréhension de la parole (SVS1) déterminé avec la valeur de référence (RW) pouvant être déterminée à l'avance et mémorisée dans l'appareil auditif (10) ou dans l'unité externe (20), et
- adaptation (106) du au moins un paramètre d'appareil auditif (HP) par l'appareil auditif (10) sur la base de la comparaison (105).

3. Procédé selon la revendication 2,
**caractérisé par** :
- une commande interactive de l'unité externe (20) par un utilisateur d'appareil auditif.

4. Procédé selon l'une des revendications précédentes,
**caractérisé par** :
- détermination (104) de la valeur de référence (RW) comme second seuil de compréhension de la parole (SVS2).

5. Procédé selon la revendication 5 en référence à l'une des revendications 2 à 3,
**caractérisé par** :
- une commande interactive de l'unité externe (20) par un utilisateur d'appareil auditif lors de la détermination (104) de la valeur de référence (RW).

6. Procédé selon la revendication 4 ou la revendication 5,
**caractérisé en ce que**
le second seuil de compréhension de la parole (SVS2) est déterminé avec un bruit parasite stationnaire (sSG).

7. Procédé selon l'une des revendications précédentes,
**caractérisé en ce que**
la comparaison (105) comprend un calcul de la différence entre le premier seuil de compréhension de la parole (SVS1) et la valeur de référence (RW).

8. Procédé selon l'une des revendications précédentes,
**caractérisé en ce que**
les paramètres d'appareil auditif (HP) comprennent des constantes de temps de la compression et/ou des constantes de temps de l'affichage et masquage d'une élimination de bruit parasite et/ou d'une commutation OMNI/DIR.

9. Procédé selon l'une des revendications précédentes,
**caractérisé en ce que**
pour la détermination (103, 104) du premier et/ou second seuil de compréhension de la parole (SVS1, SVS2), on utilise le test de compréhension de la parole d'Oldenbourg.

10. Procédé selon l'une des revendications précédentes,
**caractérisé en ce que**
avant la détermination (103, 104) du premier et/ou second seuil de compréhension de la parole (SVS1, SVS2), on procède à un réglage de base (102) des paramètres d'appareil auditif (HP) au moyen d'un audiogramme.

11. Appareil auditif (10) pour la mise en oeuvre du procédé selon l'une des revendications 1 à 10,
**caractérisé par** :
une unité de comparaison (14), conçue pour comparer le premier seuil de compréhension de la parole (SVS1) déterminé avec la valeur de référence (SW) pouvant être déterminée à l'avance.
